# EUROPÄISCHE PATENTSCHRIFT

(11) **EP 1 915 498 B1**
(45) Veröffentlichungstag und Bekanntmachung des Hinweises auf die Patenterteilung: **26.08.2009**
(21) Anmeldenummer: 06762252.2
(22) Anmeldetag: 29.06.2006
(51) Int. Cl.: E05D 5/02, E05D 7/04

(54) **PROFILBANDSYSTEM**
PROFILE HINGE SYSTEM
SYSTEME A PROFILE ET A BANDE

(30) Priorität: 29.07.2005 DE 202005012153 U
(43) Veröffentlichungstag der Anmeldung: 30.04.2008
(73) Patentinhaber: Dr. Hahn GmbH & Co. KG, 41189 Mönchengladbach-Wickrath (DE)
(72) Erfinder: NIESSEN, Rainer, 47799 Krefeld (DE); STEINFELD, Ingo, 40764 Langenfeld (DE); BÖGEL-PÖTTER, Jürgen, 41849 Wassenberg (DE)
(74) Vertreter: Kluin, Jörg-Eden
(86) Internationale Anmeldenummer: PCT/EP2006/006277
(87) Internationale Veröffentlichungsnummer: WO 2007/014604

(56) Entgegenhaltungen:
- EP-A- 0 965 714
- EP-A- 1 124 032
- DE-U1- 20 102 813

## Beschreibung

Die Erfindung betrifft ein Profil/Bandsystem zur scharniergelenkigen Verbindung eines Flügels einer Tür, eines Fensters oder dergleichen an einem Rahmen, mit einem ein Scharnierteil und ein Befestigungsteil umfassenden Bandlappen, mit einem Hohlprofil, welches eine Befestigungswandung zur Befestigung des Befestigungsteils umfasst, mit Befestigungsmitteln, mit denen das Befestigungsteil an der Befestigungswandung festlegbar ist und mit Mitteln, mittels deren das Befestigungsteil um eine im Bereich der Befestigungswandung gelegene, etwa parallel zur Scharnierachse verlaufende Achse verschwenkbar ist.

Ein derartiges Profil/Bandsystem ist aus der EP 0 965 714 A1 bekannt. Die Mittel zur Verschwenkung des Befestigungsteils umfassen bei dieser Profil/Bandanordnung eine Madenschraube, die in eine Gewindebohrung in dem Befestigungsteil des unteren Bandes eingeschraubt ist. Mittels dieser Schraube kann das Befestigungsteil derart verschwenkt werden, dass die Scharnierachse von der benachbarten Seitenwandung des jeweiligen Profils etwas entfernt wird, d.h. in der gleichen Richtung verlagert wird, wie es bei dem oberen Band durch eine lastbedingte Verbiegung des Befestigungsteils und/oder der Befestigungswandung des Profils geschieht.

Zwar ist es mit diesem Profil/Bandsystem möglich, eine durch das Flügelgewicht bewirkte Spaltverbreiterung im oberen Bereich des Flügels auch im unteren Bereich zu erzeugen, nachteilig ist jedoch, dass bei diesem Profil/Bandsystem bestenfalls die Spaltbreite auf die durch das "Hängen" des Flügels hervorgerufene Breite vergleichmäßigt und nicht eine Korrektur im Sinne einer Reduzierung der Spaltbreite bewirkt werden kann.

Ein anderes Profil/Bandsystem ist aus der DE 20 102 813 U bekannt.

Der Erfindung liegt daher die Aufgabe zugrunde, ein Profil/Bandsystem zu schaffen, bei dem eine Korrektur der durch Materialverformung hervorgerufenen Spaltbreitenänderung zwischen Rahmen und Flügel sowohl am oberen, als auch am unteren Band vorgenommen werden kann.

Diese Aufgabe wird durch die in Anspruch 1 und 7 wiedergegebenen Bandsysteme gelöst.

Dadurch, dass die Mittel zur Verschwenkung des Befestigungsteils eine unmittelbar oder mittelbar mit dem Befestigungsteil bezogen auf die Scharnierachse mit senkrechtem Abstand zu den Befestigungsmitteln zusammenwirkende Verstellschraube umfassen, die in eine etwa senkrecht zur Befestigungswandung verlaufende Gewindebohrung in dem Hohlprofil eindrehbar ist, und die in ihrer Längsrichtung zumindest in einem Richtungssinn ortsfest mit dem Befestigungsteil zusammenwirkt, ist es mit dem erfindungsgemäßen Profil/Bandsystem möglich, Korrekturen sowohl am oberen, als auch am unteren Bandteil zum Ausgleich des "Hängens" des Flügels vorzunehmen. Hierzu muss lediglich am oberen Bandteil die Verstellschraube derart angeordnet sein, dass sie beim Anziehen auf das Befestigungsteil wirkt. Dies kann in einer einfachen Ausführungsform beispielsweise dadurch bewirkt werden, dass die Verstellschraube als Kegelkopfschraube ausgebildet ist, die durch eine entsprechend ausgebildete Bohrung in dem Befestigungsteil in die Gewindebohrung in das Hohlprofil eingedreht wird.

Bei dem unteren Band wird dann demgemäß zunächst die Verstellschraube vor der Montage des Bandes in die Gewindebohrung eingedreht und nach der Montage des Bandes soweit herausgedreht, dass sie durch Anlage der Stirnfläche ihres Kopfes an der Rückseite des Befestigungsteiles eine Verschwenkung desselben im umgekehrten Drehsinn und damit eine Vergrößerung der Spaltbreite bewirkt.

Mit "unmittelbar oder mittelbar mit dem Befestigungsteil zusammenwirkend" ist gemeint, dass das Befestigungsteil selbst so ausgebildet sein kann, dass die Verstellschraube mit diesem in der jeweiligen Wirkrichtung (unmittelbar) in Anlage steht. Oder es ist möglich, ein zusätzliches Bauteil vorzusehen, welches mit dem Befestigungsteil in Wirkrichtung der Verstellschraube in formschlüssigen Eingriff gebracht werden kann und welches dann mit der Verstellschraube zusammenwirkt, so dass diese nur mittelbar auf das Befestigungsteil wirkt. Letztere Ausgestaltung ist insbesondere dann bevorzugt, wenn bereits existierende Profil/Bandsysteme in erfindungsgemäßer Weise weitergebildet werden sollen.

Die gewünschte Funktionalität ist bereits bei der vorbeschriebenen, technisch einfachen Ausführungsform des erfindungsgemäßen Profil/Bandsystems verwirklicht. Allerdings muss bei der Montage darauf geachtet werden, dass bei dem oberen Bandteil die Verstellschraube nach, bei dem unteren Bandteil vor der Montage des Bandteils in die Gewindebohrung eingedreht wird. Bei einer bevorzugten Ausführungsform des erfindungsgemäßen Profil/Bandsystems kann jedoch die Montage des oberen Bandteils in derselben Weise wie diejenige des unteren Bandteils erfolgen, da die Verstellschraube in ihrer Längsrichtung in beiden Richtungen formschlüssig mit dem Befestigungsteil zusammenwirkt. Konstruktiv kann diese Eigenschaft dadurch bewirkt werden, dass die Verstellschraube zwei in entgegengesetzten Richtungen wirkende Anlageflächen aufweist, die mit Gegenanlageflächen an dem Befestigungsteil zusammenwirken.

Besonders einfach zusammenfügbar sind die Verstellschraube und das Befestigungsteil des Bandlappens dann, wenn die Gegenanlageflächen von den Randbereichen einer zu einem Rand des Befestigungsteils offenen Ausnehmung gebildet sind. Die Verstellschraube kann dann von dem offenen Rand in die Ausnehmung eingeschoben werden.

Die von der Verstellschraube vorgesehenen Anlageflächen sind vorzugsweise als Konusflächen ausgebildet. Sind - wie besonders bevorzugt - die Gegenanlageflächen als an die Neigung der Konusflächen angepasste Gegenkonusflächen ausgebildet, so kann die Verstellschraube derart dimensioniert werden, dass sie nach außen nicht über das Befestigungsteil des Bandlappens übersteht.

Die erfindungsgemäße Aufgabe wird alternativ auch von einem Profil/Bandsystem der gattungsgemäßen Art gelöst, bei dem das Befestigungsteil bezogen auf die Scharnierachse mit senkrechtem Abstand zu den Befestigungsmitteln eine Gewindebohrung, die mittels einer konzentrisch zu der Gewindebohrung in der Befestigungswandung vorgesehene weitere Gewindebohrung, die einen kleineren Durchmesser als die Gewindebohrung in dem Befestigungsteil aufweist, umfasst. Es sind dann für jeden Bandlappen alternativ verwendbare Schrauben vorgesehen, wobei eine Schraube ein derartiges Außengewinde aufweist, dass sie in die Gewindebohrung in dem Befestigungsteil, die andere Schraube ein Außengewinde aufweist, dass sie in die Gewindebohrung in der Befestigungswandung eindrehbar ist. Dieses erfindungsgemäße Profil/Bandsystem kann dann wiederum sowohl bei dem oberen Bandlappen verwirklicht werden, bei dem zum Ausgleich des "Hängen" des Flügels die Schraube Verwendung findet, die in die Gewindebohrung in der Befestigungswandung eingedreht wird, um den Bandlappen an die Befestigungswandung heranzuziehen. Im Falle der Verwendung beim unteren Bandlappen wird demgemäß die andere, in die Gewindebohrung in dem Befestigungsteil eindrehbare Schraube verwendet und soweit eingedreht, bis sie sich mit ihrer Stirnseite an der Befestigungswandung aufgrund ihres größeren Durchmessers als die Gewindebohrung hierin abstützt und somit das Befestigungsteil von der Befestigungswandung wegdrückt. Es kann bei dieser Ausgestaltung des Profil/Bandsystems somit ein Bandlappen derselben Bauweise sowohl als oberer, als auch als unterer Bandlappen Verwendung finden. Es ist lediglich notwendig, die jeweils hierzu passende Schraube einzusetzen.

Besonders bevorzugt ist eine Weiterbildung dieses Profil/Bandsystems, bei dem die in dem Befestigungsteil vorgesehene Gewindebohrung in dem von der Befestigungswandung fortweisenden Bereich eine Senkung umfasst. Wird dann - wie besonders bevorzugt - zum Eindrehen in die Gewindebohrung in der Befestigungswandung eine Senkkopfschraube verwendet, deren Kopf an die Senkung angepasst ist, so kann vermieden werden, dass der Schraubenkopf über die äußere Oberfläche des Befestigungsteils übersteht.

Des weiteren ist es bevorzugt, die Schraube, die in die Gewindebohrung in dem Befestigungsteil eindrehbar ist, als Madenschraube auszubilden, da hierdurch die maximale Eindrehtiefe nicht durch einen über den Gewindeschaft überstehenden Kopf begrenzt ist.

In der Zeichnung ist - ausschnittsweise - ein erfindungsgemäßes Profil/Bandsystem dargestellt. Es zeigen:
- Fig. 1: eine Aufsicht auf die Schmalseite eines Rahmenprofils mit montiertem obe- ren Bandlappen;
- Fig. 2: eine Ansicht gemäß Fig. 1 von unten bei Fehlstellung des Flügels;
- Fig. 3: eine Fig. 2 entsprechende Ansicht, wobei jedoch die Fehlstellung des Flü- gels korrigiert ist;
- Fig. 4: ein weiteres Ausführungsbeispiel eines erfindungsgemäßen Profil/Band- systems in einer Fig. 3 entsprechenden Ansicht;
- Fig. 5: die Einzelheit Y in Fig. 4 in einer Ansicht gemäß Fig. 4 von oben;
- Fig. 6: ein alternatives Profil/Bandsystem in einer Fig. 3 entsprechenden Darstel- lung im Falle eines oberen Bandlappens sowie
- Fig. 7: dieses Profil/Bandsystem in einer Fig. 6 entsprechenden Ansicht im Falle eines unteren Bandlappens.

Von dem Profil/Bandsystem 100 ist in der Zeichnung lediglich ausschnittsweise das Rahmenprofil 1 mit montiertem Rahmenbandlappen 2 dargestellt. Das Flügelprofil und der Flügelbandlappen können in beliebiger Weise ausgestaltet sein, so dass auf diese Bauteile nicht näher eingegangen werden soll.

Der Rahmenbandlappen 2 umfasst ein Scharnierteil 3 und ein Befestigungsteil 4. Zur Befestigung des Befestigungsteils 4 an einer Befestigungswandung 5 des Rahmenprofils 1, welche von einer dem geschlossenen Flügel zugewandten Profilwandung gebildet wird, sind Befestigungsmittel 6 vorgesehen, die in dem Befestigungsteil 4 vorgesehene Bohrungen 7, 8 durchgreifen und in Gewindeelemente 9 eingeschraubt sind, die ihrerseits die Befestigungswandung 5 und eine hierzu parallele Profilwandung 10 durchsetzen, um so die Haltekräfte in beide Wandungen 5, 10 einzuleiten. Bei dem in der Zeichnung dargestellten Ausführungsbeispiel sind die Befestigungsmittel 6 als Befestigungsschrauben ausgebildet, die einen gewindelosen Bereich 11 umfassen, auf dem das Befestigungsteil 4 zur Justierung des Flügels senkrecht zur Scharnierachse S mittels einer Verlagerungseinrichtung 12 verschiebbar ist. Auf letzteres soll an dieser Stelle nicht näher eingegangen werden, da die Erfindung auch ohne Vorhandensein einer Verlagerungseinrichtung, beispielsweise wenn als Befestigungsmittel einfache Schrauben Verwendung finden, verwirklicht ist.

Bezogen auf die Scharnierachse S mit senkrechtem Abstand zu den Befestiungsmitteln 6 ist eine Verstellschraube 13 vorgesehen, deren Gewindeschaft 14 in ein Gewindeelement 15 eingedreht-ist, dessen Ausgestaltung derjenigen des Gewindeelements 9 entspricht. Die Verstellschraube 13 weist einen Kopf 16 auf, der zwei einander zugewandte, voneinander beabstandete Konusflächen 17, 18 aufweist. Mit diesen Anlageflächen bildenden Konusflächen liegt der Schraubenkopf über etwa die Hälfte seines Umfanges an Gegenkonusflächen 19, 20 an, die von einer Ausnehmung 21 in dem Befestigungsteil 4 gebildet sind, welche zum seitlichen Rand 22 des Befestigungsteils 4 offen ist. Die Verstellschraube wirkt daher in ihrer Längsrichtung formschlüssig mit dem Befestigungsteil 4 zusammen. Wird nun der Bandlappen durch die Last des Flügels aus seiner Position beispielsweise durch Verformung des Bandlappens und/oder des Profils verschwenkt, wie dies beispielhaft in Fig. 2 dargestellt ist, so kann durch Heraus- oder Hereindrehen der Verstellschraube der Bandlappen um eine im Bereich der Befestigungswandung liegende Schwenkachse A verschwenkt werden, wie dies durch den Doppelpfeil und den strichpunktierten Kreis in Fig. 2 symbolisiert ist. Beispielsweise kann durch Hineindrehen der Verstellschraube 13 der Bandlappen aus der in Fig. 2 dargestellten Position in die Fig. 3 dargestellte, gewünschte Stellung verschwenkt werden.

Durch das formschlüssige Zusammenwirken der Verstellschraube 13 mit dem Befestigungsteil 4 des Rahmenbandlappens 2 kann die in der Zeichnung dargestellte Anordnung sowohl als oberer, als auch als unterer Rahmenbandlappen Verwendung finden.

Eine weitere Ausführungsform des erfindungsgemäßen Profil/Bandsystems ist in Fig. 4 und 5 dargestellt und hier mit 200 bezeichnet. Nachfolgend soll lediglich auf die Unterschiede zu dem Profil/Bandsystem 100 eingegangen und ansonsten auf die vorstehenden Ausführungen zu diesem Bandsystem verwiesen werden.

Im Unterschied zu dem Profil/Bandsystem 100 ist bei dem Profil/Bandsystem 200 die Ausnehmung nicht an dem Befestigungsteil des Bandteils vorgesehen, sondern in einem separaten Anschlussbauteil 128, welches im Einzelnen in Fig. 5 in einer Aufsicht erkennbar ist. In diesem Anschlussbauteil ist dann eine Ausnehmung 121 vorgesehen, in die von einer Schmalseite her die Verstellschraube 113, die zwei beidseitig des Anschlussbauteils über die Ausnehmung 121 herüberreichende Radialvorsprünge 129, 130 aufweist, eingeschoben. Das Anschlussbauteil ist mit dem in Fig. 4 und 5 links dargestellten Rand in eine in dem Befestigungsteil 104 eingearbeitete Nut 13 eingepresst, so dass beim Ein- bzw. Ausdrehen der Verstellschraube in das Anschlussbauteil 128 eingeleitete Bewegungen auf das Befestigungsteil 104 übertragen werden und in einer vorab beschriebenen Verschwenkung desselben resultieren.

Die der Erfindung zugrunde liegende Aufgabe ist auch bei dem Profil/Bandsystem 300 verwirklicht, welches in Fig. 6 und 7 dargestellt ist. Wiederum soll nur auf die Unterschiede zu dem Bandsystem 100 eingegangen und ansonsten auf die vorstehenden Ausführungen verwiesen werden.

Bei dem Profil/Bandsystem 300 ist in dem Befestigungsteil 4 anstatt der Ausnehmung 21 eine Gewindebohrung 23 vorgesehen, deren Durchmesser größer ist als derjenige einer in dem Gewindeelement 15 vorgesehenen Gewindebohrung 24. Ferner sind bei diesem Profil/Bandsystem 300 sowohl eine Madenschraube 25, die in die Gewindebohrung 23 in dem Befestigungsteil 4 eindrehbar ist, und eine alternativ in die Gewindebohrung 24 in dem Gewindeelement 15 eindrehbare Senkkopfschraube 26 vorgesehen.

Soll das erfindungsgemäße Profil/Bandsystem 300 bei einem oberen Bandlappen Verwendung finden, so wird die Senkkopfschraube 26 in die Gewindebohrung 24 eingedreht und der Bandlappen wird im Sinne des Pfeiles in Fig. 6 verschwenkt, sobald der Kopf der Senkkopfschraube 26 an der hierfür vorgesehenen Senkung 27 anliegt.

Wird nun - wie in Fig. 7 dargestellt ist - anstelle der Senkkopfschraube 26 die Madenschraube 25 in die Gewindebohrung 23 eingedreht, so erfährt der Bandlappen eine Verschwenkung in Richtung des in Fig. 7 dargestellten Pfeiles, sobald die Madenschraube sich an der Befestigungswandung des Profils bzw. an der Stirnseite des Gewindeelements 15 abstützt. Beim Einsatz der Madenschraube 25 ist somit das Profil/Bandsystem 300 zur Verwendung beim unteren Bandlappen geeignet.

### Bezugszeichenliste:

- 100, 200, 300: Profil/Bandsystem
- 1: Rahmenprofil
- 2, 102: Rahmenbandlappen
- 3, 103: Scharnierteil
- 4, 104: Befestigungsteil
- 5: Befestigungswandung
- 6: Befestigungsmittel
- 7: Bohrung
- 8: Bohrung
- 9: Gewindeelemente
- 10: Profilwandung
- 11: gewindeloser Bereich
- 12: Verlagerungseinrichtung
- 13,113: Verstellschraube
- 14: Gewindeschaft
- 15: Gewindeelement
- 16: Kopf
- 17: Konusfläche
- 18: Konusfläche
- 19: Gegenkonusfläche
- 20: Gegenkonusfläche
- 21, 121: Ausnehmung
- 22: seitlicher Rand
- 23, 123: Gewindebohrung
- 24: Gewindebohrung
- 25: Schraube
- 26: Schraube
- 27: Senkung
- 128: Anschlussbauteil
- 129: Radialvorsprung
- 130: Radialvorsprung
- 131: Nut
- S: Scharnierachse

## Patentansprüche

1. Profil/Bandsystem zur scharniergelenkigen Verbindung eines Flügels einer Tür, eines Fensters oder dergleichen, an einem Rahmen,
mit einem ein Scharnierteil (3, 103) und ein Befestigungsteil (4, 104) umfassenden Bandlappen (2, 102),
mit einem Hohlprofil, welches eine Befestigungswandung (5) zur Befestigung des Befestigungsteils (4, 104) umfasst,
mit Befestigungsmitteln (6), mit denen das Befestigungsteil (4, 104) an der Befestigungswandung (5) festlegbar ist, und
mit Mitteln, mittels deren das Befestigungsteil (4, 104) um eine im Bereich der Befestigungswandung (5) gelegene, etwa parallel zur Scharnierachse (S) verlaufende Achse verschwenkbar ist,
**dadurch gekennzeichnet,**
**dass** die Mittel eine mit dem Befestigungsteil (4, 104) bezogen auf die
Scharnierachse (S) mit senkrechtem Abstand zu den Befestigungsmitteln (6) zusammenwirkende Verstellschraube (13, 113) umfassen, die in eine etwa senkrecht zur Befestigungswandung (5) verlaufende Gewindebohrung in dem Hohlprofil eindrehbar ist, und die in ihrer Längsrichtung zumindest in einem Richtungssinn mittelbar oder unmittelbar formschlüssig mit dem Befestigungsteil (4) zusammenwirkt.

2. Profil/Bandsystem nach Anspruch 1, **dadurch gekennzeichnet, dass** die Verstellschraube (13, 113) in ihrer Längsrichtung in beiden Richtungen formschlüssig mit dem Befestigungsteil (4, 104) zusammenwirkt.

3. Profil/Bandsystem nach Anspruch 2, **dadurch gekennzeichnet, dass** die Verstellschraube (13, 113) zwei in entgegengesetzten Richtungen wirkende Anlageflächen aufweist, die mit Gegenanlageflächen an dem Befestigungsteil (4, 104) zusammenwirken.

4. Profil/Bandsystem nach Anspruch 3, **dadurch gekennzeichnet, dass** die Gegenanlageflächen von den Randbereichen einer zu einem seitlichen Rand (23, 123) des Befestigungsteils (4, 104) offenen Ausnehmung (21, 121) gebildet sind.

5. Profil/Bandsystem nach Anspruch 3 oder 4, **dadurch gekennzeichnet, dass** die Anlageflächen einander zugewandte Konusflächen (17, 18) umfassen.

6. Profil/Bandsystem nach Anspruch 5, **dadurch gekennzeichnet, dass** die Gegenanlageflächen an die Neigung der Konusflächen (17, 18) angepasste Gegenkonusflächen (25) umfassen.

7. Profil/Bandsystem zur scharniergelenkigen Verbindung eines Flügels einer Tür, eines Fensters oder dergleichen, an einem Rahmen,
mit einem ein Scharnierteil (3) und ein Befestigungsteil (4) umfassenden Bandlappen (2),
mit einem Hohlprofil, welches eine Befestigungswandung (5) zur Befestigung des Befestigungsteils (4) umfasst,
mit Befestigungsmitteln (6), mit denen das Befestigungsteil (4) an der Befestigungswandung (5) festlegbar ist, und
mit Mitteln, mittels deren das Befestigungsteil (4) um eine im Bereich der Befestigungswandung (5) gelegene, etwa parallel zur Scharnierachse (S) verlaufende Achse verschwenkbar ist,
wobei das Befestigungsteil (4) bezogen auf die Scharnierachse (S) mit senkrechtem Abstand zu den Befestigungsmitteln (6) eine Gewindebohrung (23) aufweist,
**dadurch gekennzeichnet,**
**dass** die Mittel eine konzentrisch in der Gewindebohrung (23) in der Befestigungswandung vorgesehene Gewindebohrung (24), die einen kleineren Durchmesser als die Gewindebohrung (23) aufweist, sowie eine in die Gewindebohrung (23) eindrehbare Schraube (25) und eine in die Gewindebohrung (24) eindrehbare Schraube (26) umfassen, wobei die Schraube (25, 26) wahlweise in die jeweilige Gewindebohrung eindrehbar sind.

8. Profil/Bandsystem nach Anspruch 7, **dadurch gekennzeichnet, dass** die in dem Befestigungsteil (4) vorgesehene Gewindebohrung (23) in dem von der Befestigungswandung (5) fortweisenden Bereich eine Senkung (27) umfasst.

9. Profil/Bandystem nach Anspruch 8, **dadurch gekennzeichnet, dass** die in die Gewindebohrung (24) in der Befestigungswandung eindrehbare Schraube eine Senkkopfschraube ist, deren Kopf an die Senkung (27) angepasst ist.

10. Profil/Bandsystem nach einem der Ansprüche 7 bis 9, **dadurch gekennzeichnet, dass** die in die Gewindebohrung (23) in dem Befestigungsteil eindrehbare Schraube eine Madenschraube ist.

## Claims

1. Profile/hinge system for hinged connection of a leaf of a door, a window or the like, to a frame,
with a hinge tab (2, 102) encompassing a hinge element (3, 103) and a fastening element (4, 104),
with a hollow profile which encompasses a fastening wall (5) for fastening of the fastening element (4, 104),
with fastening means (6) with which the fastening element (4, 104) can be fixed on the fastening wall (5), and
with means by means of which the fastening element (4, 104) can be pivoted about an axis located in the region of the fastening wall (5) and running approximately parallel to the hinge axis (S),
**characterised in that**
the means encompass an adjustment screw (13, 113) which interacts with the fastening element (4, 104) with a perpendicular distance to the fastening means (6) relative to the hinge axis (S), which adjustment screw (13, 113) can be rotated into a threaded bore in the hollow profile, which threaded bore runs approximately perpendicular to the fastening wall (5), and which interacts indirectly or directly in a positive-locking manner with the fastening element (4) in its longitudinal direction at least in one direction.

2. Profile/hinge system according to Claim 1, **characterised in that** the adjustment screw (13, 113) interacts in a positive-locking manner with the fastening element (4, 104) in its longitudinal direction in both directions.

3. Profile/hinge system according to Claim 2, **characterised in that** the adjustment screw (13, 113) has two bearing surfaces which act in opposite directions and interact with counter bearing surfaces on the fastening element (4, 104).

4. Profile/hinge system according to Claim 3, **characterised in that** the counter bearing surfaces are formed by the edge regions of a recess (21, 121) which is open to a lateral edge (23, 123) of the fastening element (4, 104).

5. Profile/hinge system according to Claim 3 or 4, **characterised in that** the bearing surfaces encompass conical surfaces (17, 18) which face one another.

6. Profile/hinge system according to Claim 5, **characterised in that** the counter bearing surfaces encompass counter conical surfaces (25) which are adjusted to the inclination of the conical surfaces (17, 18).

7. Profile/hinge system for hinged connection of a leaf of a door, a window or the like, to a frame,
with a hinge tab (2) encompassing a hinge element (3) and a fastening element (4), with a hollow profile which encompasses a fastening wall (5) for fastening of the fastening element (4),
with fastening means (6) with which the fastening element (4) can be fixed on the fastening wall (5), and
with means by means of which the fastening element (4) can be pivoted about an axis located in the region of the fastening wall (5) and running approximately parallel to the hinge axis (S),
wherein the fastening element (4) has a threaded bore (23) with a perpendicular distance to the fastening means (6) relative to the hinge axis (S),
**characterised in that**
the means encompass a threaded bore (24) provided concentrically in the threaded bore (23) in the fastening wall, which threaded bore (24) has a smaller diameter than the threaded bore (23), as well as a screw (25) which can be rotated into the threaded bore (23) and a screw (26) which can be rotated into the threaded bore (24), wherein the screw (25, 26) can optionally be rotated into the respective threaded bore.

8. Profile/hinge system according to Claim 7, **characterised in that** the threaded bore (23) provided in the fastening element (4) encompasses a countersink (27) in the region facing away from the fastening wall (5).

9. Profile/hinge system according to Claim 8, **characterised in that** the screw which can be rotated into the threaded bore (24) in the fastening wall is a countersunk head screw which head is adapted to the countersink (27).

10. Profile/hinge system according to one of Claims 7 to 9, **characterised in that** the screw which can be rotated into the threaded bore (23) in the fastening element is a headless screw.

## Revendications

1. Système de profilé/charnière pour relier de façon articulée à la manière d'une charnière, un battant d'une porte, d'une fenêtre ou éléments analogues à un cadre de dormant, ce système comportant:
- une pièce de charnière (3, 103) et une pièce de fixation (4, 104) avec une patte de charnière (2, 102),
- un profilé creux comportant une paroi de fixation (5) pour fixer la pièce de fixation (4, 104),
- des moyens de fixation (6) par lesquels la pièce de fixation (4, 104) se fixe à la paroi de fixation (5), et
- des moyens à l'aide desquels la pièce de fixation (4, 104) pivote autour d'un axe sensiblement parallèle à l'axe de charnière (S) et situé au niveau de la paroi de fixation (5),
**caractérisé en ce que**
les moyens comprennent une vis de réglage (13, 113) coopérant avec la pièce de fixation (4, 104) par rapport à l'axe de charnière (S) à une distance dans la direction perpendiculaire aux moyens de fixation (6), cette vis de réglage se logeant dans un taraudage du profilé creux, perpendiculaire sensiblement à la paroi de fixation (5), et dans cette direction longitudinale, la vis coopère dans au moins un sens, directement ou indirectement par une liaison par la forme avec la pièce de fixation (4).

2. Système de profilé/charnière selon la revendication 1,
**caractérisé en ce que**
la vis de réglage (13, 113) coopère dans sa direction longitudinale, et dans les deux sens, par une liaison par la forme avec la pièce de fixation (4, 104).

3. Système de profilé/charnière selon la revendication 2,
**caractérisé en ce que**
la vis de réglage (13, 113) comporte deux surfaces d'appui agissant dans des directions opposées et coopérant avec des surfaces d'appui complémentaires de la pièce de fixation (4, 104).

4. Système de profilé/charnière selon la revendication 3,
**caractérisé en ce que**
les surfaces d'appui complémentaires sont formées par les zones de bord d'une cavité (21, 121) ouverte en direction du bord latéral (23, 123) de la pièce de fixation (4, 104).

5. Système de profilé/charnière selon la revendication 3 ou 4,
**caractérisé en ce que**
les surfaces d'appui ont des surfaces coniques (17, 18) tournées l'une vers l'autre.

6. Système de profilé/charnière selon la revendication 5,
**caractérisé en ce que**
les surfaces d'appui complémentaires ont des surfaces coniques complémentaires (25) adaptées à l'inclinaison des surfaces coniques (17, 18).

7. Système de profilé/charnière pour relier à la manière d'une charnière, un battant de porte, de fenêtre ou éléments analogues comprenant un cadre,
- une patte de charnière (2) avec une pièce de charnière (3) et une pièce de fixation (4),
- un profilé creux comprenant une paroi de fixation (5) pour fixer la pièce de fixation (4),
- des moyens de fixation (6) à l'aide desquels la pièce de fixation (4) se fixe à la paroi (5) de renforcement, et
- des moyens à l'aide desquels la pièce de fixation (4) pivote autour d'un axe sensiblement parallèle à l'axe de charnière (S), et situé dans la zone de la paroi de fixation (5),
- la pièce de fixation (4) ayant un taraudage (23) qui est à distance verticale des moyens de fixation (6), par rapport à l'axe de charnière (S),
**caractérisé en ce que**
les moyens de fixation comprennent, un taraudage (24) concentrique au taraudage (23) de la paroi de fixation, le taraudage (24) ayant un diamètre inférieur à celui du taraudage (23), et une vis (25) se loge dans le taraudage (23) et une vis (26) se loge dans le taraudage (24), les vis (25, 26) pouvant se loger au choix dans le taraudage respectif.

8. Système de profilé/charnière selon la revendication 7,
**caractérisé en ce que**
le taraudage (23) de la pièce de fixation (4) comporte un avant-trou (27) dans la zone éloignée de la paroi de fixation (5).

9. Système de profilé / charnière selon la revendication 8,
**caractérisé en ce que**
la vis logée dans le taraudage (24) de la paroi de fixation est une vis à tête fraisée dont la tête est adaptée à l'avant-trou (27).

10. Système de profilé / charnière selon les revendications 7 à 9,
**caractérisé en ce que**
la vis qui se loge dans le taraudage (23) de la pièce de fixation est une vis à six pans creux.
